# EUROPÄISCHE PATENTANMELDUNG

(11) **EP 4 176 981 A1**
(43) Veröffentlichungstag der Anmeldung: **10.05.2023**
(21) Anmeldenummer: 21207107.0
(22) Anmeldetag: 09.11.2021
(51) Int. Cl.: B07B 1/46

(54) **MAGNETISCHES SIEBBELAGBEFESTIGUNGSSYSTEM MIT AUTOMATISCHER POSITIONIERUNG**

(71) Anmelder: Steinhaus GmbH, 45478 Mülheim an der Ruhr (DE)
(72) Erfinder: Lang, Ludger, 46519 Alpen (DE); Högner, Ludger, 45359 Essen (DE); Kuhmann, Winfried, 47475 Kamp-Lintfort (DE)
(74) Vertreter: Patentanwaltskanzlei Methling

(57) **Zusammenfassung**

Die Erfindung betrifft ein Befestigungssystem zur Befestigung von auswechselbaren Siebbelagsegmenten (30, 33) an einer Siebmaschine mit zumindest einem ein oder mehrere Siebbelagsegmente (30, 33) aufnehmenden Siebträger (40), wobei an dem Siebträger (40) mittelbar oder unmittelbar ein oder mehrere Magnete (12, 22) angeordnet sind, wobei die Magnete (12, 22) mit zumindest einem in oder an jedem Siebbelagsegment (30, 33) schwingungsfest angeordneten ferromagnetischen Kopplungselement (32) zusammenwirken und hierdurch eine magnetische Verbindung zwischen den Magneten (12, 22) und dem Siebbelagsegment (30, 33) hergestellt und das Siebbelagsegment (30, 33) magnetisch an den Siebträger (40) gekoppelt wird, wobei der Siebträger (40) selbst und/oder zumindest ein an dem Siebträger (40) befestigter Adapter (10, 20) zumindest ein Führungselement (11, 21) aufweist, an dem das Siebbelagsegment (30, 33) bei der Montage entlanggleitet und in seine Endmontageposition an dem Siebträger (40) geführt wird.

## Beschreibung

Die Erfindung betrifft ein Befestigungssystem zur Befestigung von auswechselbaren Siebbelagsegmenten an einer Siebmaschine mit zumindest einem ein oder mehrere Siebbelagsegmente aufnehmenden Siebträger, wobei an dem Siebträger mittelbar oder unmittelbar ein oder mehrere Magnete angeordnet sind, wobei die Magnete mit zumindest einem in oder an jedem Siebbelagsegment schwingungsfest angeordneten ferromagnetischen Kopplungselement zusammenwirken und hierdurch eine magnetische Verbindung zwischen den Magneten und dem Siebbelagsegment hergestellt und das Siebbelagsegment magnetisch an den Siebträger gekoppelt wird.

Ein derartiges magnetisches Befestigungssysteme zur Befestigung von auswechselbaren Siebbelagsegmenten an einer Siebmaschine ist aus der EP 3 406 357 A1 bekannt.

Um eine schwingungsfeste magnetische Befestigung von Siebbelagsegmenten an einer Siebmaschine zu gewährleisten, müssen die Magnete eine ausreichend hohe Haltekraft erzeugen und dementsprechend eine erhebliche magnetische Feldstärke aufweisen.

Nachteilig bei den bekannten magnetischen Befestigungssystemen ist es, dass nach dem Auflegen der Siebbelagsegmente und der Herstellung der magnetischen Verbindung eine Ausrichtung und ein Verschieben der Siebbelagsegmente nur noch mit einem sehr hohen Kraftaufwand möglich ist, da die magnetischen Haltekräfte überwunden werden müssen. Die Montage von Siebbelagsegmenten ist daher sehr aufwendig.

Die Aufgabe der Erfindung ist es, diese Nachteile zu überwinden und ein magnetisches Siebbelagbefestigungssystem anzugeben, welches eine einfache Montage und Ausrichtung von Siebbelagsegmenten an einer Siebmaschine gestattet.

Diese Aufgabe wird erfindungsgemäß durch ein Befestigungssystem gemäß Anspruch 1 gelöst. Vorteilhafte Weiterbildungen der Erfindung sind in den Unteransprüchen angegeben.

Besonders vorteilhaft bei dem Befestigungssystem zur Befestigung von auswechselbaren Siebbelagsegmenten an einer Siebmaschine mit zumindest einem ein oder mehrere Siebbelagsegmente aufnehmenden Siebträger, wobei an dem Siebträger mittelbar oder unmittelbar ein oder mehrere Magnete angeordnet sind, wobei die Magnete mit zumindest einem in oder an jedem Siebbelagsegment schwingungsfest angeordneten ferromagnetischen Kopplungselement zusammenwirken und hierdurch eine magnetische Verbindung zwischen den Magneten und dem Siebbelagsegment hergestellt und das Siebbelagsegment magnetisch an den Siebträger gekoppelt wird, ist es, dass der Siebträger selbst und/oder zumindest ein an dem Siebträger befestigter Adapter zumindest ein Führungselement aufweist, an dem das Siebbelagsegment bei der Montage entlanggleitet und in seine Endmontageposition an dem Siebträger geführt wird.

Mit dem Begriff der Endmontageposition ist dabei die korrekte Position des Siebbelagsegmentes an dem Siebträger der Siebmaschine bezeichnet, d.h. dass es in dieser Endmontageposition keiner weiteren Ausrichtung oder Verlagerung des Siebbelagsegmentes mehr bedarf. Bei der Siebmaschine kann es sich um eine schwingende oder statische Siebkonstruktion handeln.

Erfindungsgemäß ist somit zumindest ein Führungselement angeordnet, wobei das zu montierende Siebbelagsegment bei der Montage im Moment des Auflegens auf den Siebträger der Siebmaschine an diesem Führungselement entlanggleitet und automatisch in seine Endmontageposition zwangsgeführt wird. Hierbei wirkt die magnetische Kraft unterstützend und zieht das Siebbelagsegment bei der Montage entlang des Führungselementes automatisch in die Endmontageposition an dem schwingungserregbaren Siebträger der Siebmaschine.

Das Führungselement bildet eine Positionierhilfe bei dem Aufsetzen des Siebbelagsegmentes und lässt dieses entlang des Führungselementes automatisch in seine Endposition gleiten.

Insbesondere können mehrere Siebbelagsegmente einen Siebboden oder eine Siebtrommel bilden. In diesem Fall weist der Siebträger und/oder der/die Adapter für jedes einzelne Siebbelagsegment jeweils zumindest ein Führungselement auf.

Vorzugsweise ist zumindest ein Adapter an dem Siebträger befestigt, wobei der Adapter zumindest einen Magneten aufweist. Ein solcher Adapter kann insbesondere in Form einer länglichen Adapterleiste ausgeführt sein. Eine solche Adapterleiste verläuft entlang einer Kante des zu montierenden Siebbelagsegmentes. Im Sinne der Erfindung werden die Begriffe Adapter und Adapterleiste synonym verwendet. Die Befestigung einer solchen Adapterleiste kann insbesondere mittels eines oder mehrerer von oben eingeschlagener Stifte erfolgen.

Bei den Magneten kann es sich es sich um Permanentmagnete, insbesondere abschaltbare Permanentmagnete, oder um Elektromagnete handeln. Sofern abschaltbare Permanentmagnete und/oder Elektromagnete zum Einsatz kommen, kann durch eine Abschaltung der Magnete die Demontage der Siebbelagsegmente stark vereinfacht.

Bevorzugt ist zumindest ein Adapter mittels einer lösbaren Schraubverbindung an dem Siebträger der Siebmaschine befestigt, insbesondere kann der Adapter mittels einer von der Unterseite her betätigbaren Schraubverbindung an dem Siebträger befestigt sein, wobei die Siebbelagsegmente an der Oberseite des Siebträgers angeordnet sind.

Mit dem Begriff der Oberseite ist dabei die Seite der Siebbelagsegmente bezeichnet, auf weiche das aufzubereitende Siebgut aufgebracht wird.

Es können dabei Schrauben von oben Durchgangsbohrungen in dem Adapter und dem Siebträger der Siebmaschine durchgreifen, auf deren Gewinde von der Unterseite her Muttern aufgesetzt und angezogen werden. Auf diese Weise ist eine besonders einfache und gut zugängliche Montage der Schraubverbindungen zur Befestigung der Adapter an dem Siebträger der Siebmaschine möglich. Die Verwendung von Adaptern ermöglicht den Einsatz des erfindungsgemäßen Befestigungssystems bei verschiedensten Siebmaschinentypen, da hierdurch eine Nachrüstung ermöglicht wird.

Vorzugsweise sind mehrere Adapter an dem Siebträger der Siebmaschine befestigt, wobei jeder Adapter eine Mehrzahl von insbesondere äquidistant angeordneten Magneten aufweist.

Durch die Anordnung einer Mehrzahl von Magneten kann die ausreichende und ferner eine gleichmäßige magnetische Haltekraft erzeugt werden.

Bevorzugt weist/weisen der Siebträger und/oder mehrere Adapter mehrere Führungselemente, an denen das Siebbelagsegment bei der Montage an dem Siebträger entlanggleitet und in seine Endmontageposition geführt wird, auf.

Durch die Anordnung einer Mehrzahl von Führungselementen wird die Führung des Siebbelagsegmentes verbessert und die Montage weiter vereinfacht. Vorzugsweise sind die Führungselemente durch Vorsprünge mit schrägen Ebenen an dem Siebträger und/oder an den Adaptern gebildet, die in korrespondierende Ausnehmungen an dem Siebbelagsegment eingreifen und ein Entlanggleiten an den schrägen Ebenen in die Endmontageposition des Siebbelagsegmentes bewirken.

Alternativ oder kumulativ sind die Führungselemente durch Ausnehmungen mit schrägen Ebenen an dem Siebträger und/oder an Adaptern gebildet, in die korrespondierende Vorsprünge an dem Siebbelagsegment eingreifen und ein Entlanggleiten an den schrägen Ebenen in die Endmontageposition des Siebbelagsegmentes bewirken.

Das Zusammenwirken von Vorsprüngen und korrespondierenden Ausnehmungen bewirkt gleichzeitig eine Schubaufnahme zur Ableitung der Schubkräfte vom Siebbelag in den Siebträger der Siebmaschine.

Vorzugsweise sind die Führungselemente durch Kegel und/oder Kegelstümpfe und/oder Pyramiden und/oder Pyramidenstümpfe und/oder Dreieckleisten gebildet, die mit korrespondierenden Ausnehmungen zusammenwirken.

Die Führungselemente sind in diesen Fällen durch Positionierzapfen in Form von Kegeln und/oder Kegelstümpfen und/oder Pyramiden und/oder Pyramidenstümpfen und/oder Dreieckleisten gebildet, die in korrespondierende Ausnehmungen eingreifen und durch ein Entlanggleiten an den Schrägen dieser Positionierzapfen ein automatisches Gleiten des Siebbelagsegmentes in seine Endmontageposition bewirken und gleichzeitig eine Schubaufnahme zur Ableitung von Schubkräften vom Siebbelagsegment während des Betriebes in den Siebträger bilden. Im Fall der Verwendung von Führungselementen in Form von Dreieckleisten stehen diese ähnlich einem Spitzdach auf dem Siebträger bzw. auf dem Adapter. Diese Führungselemente in Form von Dreieckleisten können wiederum abgeschrägte Ecken an den Kopfenden der Dreieckleisten aufweisen, sodass die Führungselemente in diesem Fall die Form eines Walmdaches haben und damit Abschrägungen in alle vier Himmelsrichtungen aufweisen. Durch diese Abschrägungen wird das aufgesetzte Siebbelagsegment bei der Montage automatisch in die Endmontageposition geführt.

Ferner können die Führungselementen in Form von Leisten mit einem halbkreisförmigen Querschnitt ausgebildet sein.

Durch die Ausbildung dieser Positionierzapfen in Form von Kegeln und/oder Kegelstümpfen und/oder Pyramiden und/oder Pyramidenstümpfen ist durch die Abschrägungen der Positionierzapfen ein automatisches Gleiten des Siebbelagsegmente in die jeweilige Endmontageposition in allen vier Himmelsrichtungen gewährleistet. Hierdurch wird die Montage weiter erleichtert. Insbesondere ist es möglich, dass die Siebbelagsegmente mittels eines Roboterarmes ergriffen und auf den schwingungserregbaren Siebträger aufgesetzt werden. Durch die zuvor erläuterte Ausbildung der Positionierzapfen in Form von Kegeln und/oder Kegelstümpfen und/oder Pyramiden und/oder Pyramidenstümpfen und die automatische Führung in allen vier Himmelsrichtungen wird somit auch die automatisierte Montage mittels eines Roboters erleichtert. Die Roboterarm kann die Siebbelagsegmente insbesondere elektromagnetisch und/oder mechanisch ergreifen.

Vorzugsweise sind ein oder mehrere ferromagnetische Kopplungselemente in jedem Siebbelagsegment eingegossen und/oder das ferromagnetische Kopplungselement ist durch das Siebbelagsegment selbst gebildet. Das ferromagnetische Kopplungselement kann durch Eisen oder eine Eisenlegierung gebildet sein.

Bevorzugt besteht ein Siebbelagsegment aus Kunststoff wie beispielsweise Polyurethan und ferromagnetische Elemente wie beispielsweise Bleche und/oder ferromagnetische Winkel und/oder ferromagnetisches Drahtgewebe sind in die Materialmatrix des Siebbelagsegmentes eingegossen, um eine magnetische Befestigung des Siebbelagsegmentes zu ermöglichen.

Ein Siebbelag kann komplett aus Kunststoff, einem Hybrid aus Kunststoff mit einem Drahtgewebe, einem Lochblech oder auch ausschließlich aus einem Lochblech bestehen.

Das ferromagnetische Kopplungselement kann einstückig oder mehrstückig ausgebildet sein, insbesondere als eingegossener Kern, welcher in die Matrix eines Siebbelagsegmentes eingebettet ist.

Neben der magnetischen Befestigung des Siebbelagsegmentes aus Kunststoff wie beispielsweise Polyurethan dienen die in die Materialmatrix des Siebbelagsegmentes eingegossenen Bleche und/oder Winkel und/oder Drahtgewebe ferner der Versteifung des Siebbelagsegmentes und der Steigerung der Zeitstandfestigkeit des Siebbelagsegmentes.

Ferner kann das ferromagnetische Kopplungselement eines Siebbelagsegmentes durch ein Lochblech aus ferromagnetischem Material gebildet sein, welches einen Träger für Siebmedien, insbesondere Gewebe, bildet.

Insbesondere kann das ferromagnetische Kopplungselement parallel zum Verlauf eines länglichen Adapters durchgehend oder abschnittweise ausgebildet sein.

Bevorzugt weist der Siebträger mehrere Siebträgerabschnitte und/oder mehrere Adapter mit einer regelmäßigen Anordnung auf, die mehrere Felder zur Aufnahme jeweils eines Siebbelagsegmentes ausbilden, wobei die Siebbelagsegmente eine quadratische oder rechteckige Grundform aufweisen und/oder wobei die Siebbelagsegmente einen Umfangsabschnitt eines Zylindermantels oder eines Kegelstumpfmantels bilden.

Durch eine solche Ausgestaltung kann ein Siebboden oder eine Siebtrommel aus einer Mehrzahl von regelmäßig angeordneten Siebbelagsegmenten ausgebildet werden. Dadurch, dass jedes Siebbelagsegment dabei nur einen Teilbereich eines solchen Siebbodens oder einer Siebtrommel bildet, wird der Austausch der des Siebbelagsegmente erleichtert.

Eine erfindungsgemäße Siebmaschine mit einem Siebträger zur Aufnahme einer Mehrzahl von Siebbelagsegmenten zur Bildung eines Siebbodens weist dabei ein solches zuvor beschriebenes Befestigungssystem zur Befestigung von auswechselbaren Siebbelagsegmenten an der Siebmaschine auf.

Besonders vorteilhaft ist eine Siebmaschine mit einem schwingungserregbaren Siebträger zur Aufnahme einer Mehrzahl von Siebbelagsegmenten zur Bildung eines Siebbodens, bei der der schwingungserregbare Siebträger ein erfindungsgemäßes magnetisches Befestigungssystem aufweist.

Bei der erfindungsgemäßen Siebmaschine kann es sich somit insbesondere um eine Ein- oder Mehrdeckersiebmaschine mit zumindest einem schwingungserregbaren Siebträger zur Aufnahme einer Mehrzahl von Siebbelagsegmenten zur Bildung zumindest eines Siebbodens handeln.

Ferner kann es sich bei der erfindungsgemäßen Siebmaschine um eine Trommelsiebmaschine handeln, bei dem mehrere Siebbelagsegmente eine zylinderförmige oder kegelstumpfförmige rotatorisch antreibbare Siebtrommel bilden. In diesem Fall kann der Siebträger somit durch den Tragkorb einer Trommelsiebmaschine gebildet sein.

Mehrere Ausführungsbeispiele der Erfindung sind in den Figuren dargestellt und werden nachfolgend erläutert. Es zeigen:
- Fig. 1: Zwei Ausführungsbeispiele von Adapterleisten für C-Profile mit einer ersten Variante von Führungselementen;
- Fig. 2: vier Ausführungsbeispiele von Adapterleisten für Winkelprofile mit der ersten Variante von Führungselementen;
- Fig. 3: Ausschnitte der Anordnung von Siebbelagsegmenten bei einem ebenen Siebboden sowie bei einem Trommelsieb;
- Fig. 4: ein Siebbelagsegment zur Montage an Adapterleisten nach den Figuren 1 und 2 in mehreren Ansichten;
- Fig. 5: perspektivische Ansichten einer Adapterleiste und eines Siebbelagsegmentes mit der ersten Variante von Führungselementen;
- Fig. 6: schematische Darstellungen der Montage eines Siebbelagsegmentes von unten bzw. von oben bei einer Eindeckersiebmaschine sowie die Anordnung der Siebbelagsegmente bei einer Mehrdeckersiebmaschine;
- Fig. 7: eine Seitenadapterleiste mit der ersten Variante von Führungselementen in mehreren Ansichten;
- Fig. 8: zwei Ausführungsbeispiele von Adapterleisten für C-Profile mit einer zweiten Variante von Führungselementen;
- Fig. 9: vier Ausführungsbeispiele von Adapterleisten für Winkelprofile mit der zweiten Variante von Führungselementen;
- Fig. 10: ein Siebbelagsegment zur Montage an Adapterleisten nach den Figuren 8 und 9 in mehreren Ansichten;
- Fig. 11: perspektivische Ansichten einer Adapterleiste und eines Siebbelagsegmentes mit der zweiten Variante von Führungselementen;
- Fig. 12: die Anordnung der Anordnung der Siebbelagsegmente bei einer Eindeckersiebmaschine sowie bei einer Mehrdeckersiebmaschine;
- Fig. 13: eine Seitenadapterleiste mit der zweiten Variante von Führungselementen in mehreren Ansichten;
- Fig. 14: die Montage/Demontage eines Siebbelagsegmentes mittels eines Roboterarmes.

Identische Bauteile sind in den Figuren mit identischen Bezugszeichen versehen.

In Figur 1 sind zwei Ausführungsbeispiele von Adapterleisten 10 für C-Profile mit einer ersten Variante von Führungselementen 11 dargestellt.

Zur Montage der Adapterleiste 10 nach Figur 1 an einem C-Profil des Siebträgers der Siebmaschine weist die Adapterleiste 10 an der Unterseite entsprechend gestaltete Füße 13 mit Hinterschneidungen auf, die in das C-Profil eingreifen und mit den Hinterschneidungen der Füße 13 formschlüssig in dem C-Profil des Siebträgers der Siebmaschine einliegen und die Adapterleiste 10 an dem C-Profil festlegen.

Zur Befestigung der Adapterleiste 10 nach Figur 1 an einem C-Profil des Siebträgers der Siebmaschine werden die Füße 13 der Adapterleiste 10 in entsprechende Durchbrechungen im Siebträger der Siebmaschine eingeschlagen.

In Figur 2 sind vier Ausführungsbeispiele von Adapterleisten 10 für Winkelprofile mit der ersten Variante von Führungselementen 11 dargestellt. Die Adapterleisten 10 zur Montage an Winkelprofilen weisen an ihrer Unterseite mehrere äquidistant über der Länge der Adapterleiste 10 verteilt angeordnete Füße 14 auf, die entsprechende Bohrungen in den Winkelprofilen, welche die Adapterleisten tragen, durchgreifen. Durch Einschrauben von Befestigungsschrauben von der Unterseite her in die Füße 14 der Adapterleisten 10 werden die Adapterleisten 10 an den Winkelprofilen befestigt. Die Füße 14 sind als Spreizanker ausgebildet und werden durch die eingeschraubte Schraube aufgeweitet.

Die Adapterleisten 10 nach den Figuren 1 und 2 weisen an ihrer Oberseite mehrere über die Länge äquidistant angeordnete Führungselemente 11 auf, die bei der ersten Variante dieser Führungselemente 11 in Form zweier walmdachförmiger Positionierzapfen ausgebildet sind. Mit der Oberseite der Adapterleisten 10 ist jene Seite bezeichnet, auf welche die Siebbelagsegmente aufgelegt werden. Die geometrische Form dieser walmdachförmigen Vorsprünge entspricht somit einer Dreieckleiste mit abgeschrägten Ecken. Die Längserstreckung dieser walmdachförmigen Vorsprünge verläuft parallel zur Längserstreckung der Adapterleiste 10 und damit auch parallel zum Verlauf der Seitenkante des an der Adapterleiste 10 zu montierenden Siebbelagsegmentes 30.

Die Führungselemente 11 in Form von Dreieckleisten weisen abgeschrägte Ecken an den Kopfenden der Dreieckleisten auf, sodass die Führungselemente 11 in diesem Fall die Form eines Walmdaches haben und damit Abschrägungen in alle vier Himmelsrichtungen aufweisen. Durch diese Abschrägungen wird das aufgesetzte Siebbelagsegment 30 bei der Montage automatisch in die Endmontageposition geführt.

In die Adapterleisten 10 sind Magnete 12 integriert, die der magnetischen Verbindung zwischen den Magneten 12 und dem Siebbelagsegment dienen. Es sind über der Länge der Adapterleisten 10 jeweils mehrere Magnete 12 äquidistant angeordnet. Die Anzahl der Magnete 12 und die magnetische Feldstärke der Magnete 12 wird in Abhängigkeit der Belastung gewählt und entsprechend angepasst, um einen sicheren und schwingungsfesten Halt der Siebbelagsegmente zu gewährleisten. Bei den Magneten 12 handelt es sich im dargestellten Ausführungsbeispiel um Permanentmagnete.

Figur 3 zeigt die Anordnung von Siebbelagsegmenten 30 bei einem ebenen Siebboden (Figur 3a) sowie bei einem Trommelsieb (Figur 3b). Ferner ist in Figur 3 die Befestigung der Adapterleisten 10 an den Winkelprofilen 35 erkennbar. In diesem Fall bilden somit die Winkelprofile 35 den Siebträger der Siebmaschine, welcher die Siebbelagsegmente aufnimmt. Befestigt werden die Adapterleisten 30 an den Winkelprofilen 35 mittels Schrauben, die von unten in die Füße 14 der Adapterleisten 10 eingeschraubt werden.

Figur 4 zeigt ein Siebbelagsegment 30 zur Montage an Adapterleisten 10 nach den Figuren 1 und 2 in mehreren Ansichten. Erkennbar sind die an der Unterseite des Siebbelagsegmentes 30 eingebrachten Ausnehmungen 31, die zu den Führungselementen 11 der Adapterleisten 10 korrespondieren und in die die Führungselemente 11 im montierten Zustand eingreifen. Mit der Unterseite des Siebbelagsegmentes 30 ist jene Seite bezeichnet, die im montierten Zustand auf der Adapterleiste 10 aufliegt.

In das Siebbelagsegment 30 sind ferromagnetische Stahlelemente 32 eingegossen, die sowohl der Versteifung des Siebbelagsegmentes 30 dienen, als auch ein ferromagnetisches Kopplungselement zur Herstellung der magnetischen Verbindung zu den Magneten 12 der Adapterleisten 10 und damit der magnetischen Befestigung der Siebbelagsegmente 30 an den Adapterleisten 10 dienen. Die eingegossenen Stahlelemente 32 schließen an der Unterseite seitlich flächenbündig mit dem Sieb des Siebbelagsegmentes 30 ab.

Figur 5 zeigt perspektivische Ansichten einer Adapterleiste 10 und eines Siebbelagsegmentes 30 mit der ersten Variante von Führungselementen 11. Gut erkennbar in der perspektivischen Ansicht nach Figur 5 ist die Längserstreckung der walmdachförmigen Führungselemente 11, deren Längserstreckung parallel zu der Längserstreckung der Adapterleiste 10 und parallel zur Seitenkante des Siebbelagsegmentes 30 verläuft.

Im Moment des Auflegens eines Siebbelagsegmentes 30 auf die Adapterleisten 10 greifen die Führungselemente 11 in die korrespondierende Ausnehmungen 31 in den Siebbelagsegmenten 30 ein und führen die Siebbelagsegmente 30 entlang der Abschrägungen der Führungselement 11 automatisch in die Endmontageposition an dem Siebträger der Siebmaschine. Über die in den Adapterleisten 10 integrierten Magnete 12 weist der die Siebbelagsegmente 10 aufnehmende Siebträger der Siebmaschine dementsprechend mittelbar Magnete 12 zur magnetischen Befestigung der Siebbelagsegmente 30 auf. Die abgeschrägten Führungselemente 11 wirken beim Aufsetzen der Siebbelagsegmente 30 auf die Adapterleisten 10 zur Befestigung der Siebbelagsegmente an dem Siebträger der Siebmaschine wie Gleitrampen und bewirken aufgrund der gleichzeitig wirkenden magnetischen Kräfte eine automatische Positionierung der Siebbelagsegmente 30 bei dem Auflegen der Siebbelagsegmente 30. Gleichzeitig bildet die Paarung der Führungselemente 11 der Adapterleisten 10 und der korrespondierenden Ausnehmungen 31 der Siebbelagsegmente 30 in der Endmontageposition einen Formschluss und bildet eine Schubaufnahme zur Ableitung von Schubkräften aus den Siebbelagsegmenten 30 in den die Siebbelagsegmente 30 aufnehmenden Siebträger der Siebmaschine.

In Figur 6 sind schematische Darstellungen der Montage eines Siebbelagsegmentes 30 von unten (Fig. 6a) bzw. von oben (Fig. 6b) bei einer Eindeckersiebmaschine sowie die Anordnung der Siebbelagsegmente bei einer Mehrdeckersiebmaschine (Fig. 6c) abgebildet.

Figur 7 zeigt eine Seitenadapterleiste 10' in mehreren Ansichten zur Kombination mit Adapterleisten 10 mit der ersten Variante von Führungselementen 11. Diese Seitenadapterleiste 10' ist zur Befestigung an einer Seitenwand der Siebmaschine vorgesehen und bildet den seitlichen Abschluss eines ebenen Siebbodens.

In Figur 8 sind zwei Ausführungsbeispiele von Adapterleisten 20 für C-Profile mit einer zweiten Variante von Führungselementen 21 dargestellt.

Zur Montage der Adapterleiste 20 nach Figur 8 an einem C-Profil des Siebträgers der Siebmaschine weist die Adapterleiste 20 an der Unterseite entsprechend gestaltete Füße 23 mit Hinterschneidungen auf, die in das C-Profil eingreifen und mit den Hinterschneidungen der Füße 23 formschlüssig in dem C-Profil des Siebträgers der Siebmaschine einliegen und die Adapterleiste 20 an dem C-Profil festlegen.

Zur Befestigung der Adapterleiste 20 nach Figur 8 an einem C-Profil des Siebträgers der Siebmaschine werden die Füße 23 der Adapterleiste 20 in entsprechende Durchbrechungen im Siebträger der Siebmaschine eingeschlagen.

In Figur 9 sind vier Ausführungsbeispiele von Adapterleisten 20 für Winkelprofile mit der zweiten Variante von Führungselementen 21 dargestellt. Die Adapterleisten 20 zur Montage an Winkelprofilen weisen an ihrer Unterseite mehrere äquidistant über der Länge der Adapterleiste 20 verteilt angeordnete Füße 24 auf, die entsprechende Bohrungen in den Winkelprofilen, welche die Adapterleisten tragen, durchgreifen. Durch Einschrauben von Befestigungsschrauben von der Unterseite her in die Füße 24 der Adapterleisten 20 werden die Adapterleisten 20 an den Winkelprofilen befestigt. Die Füße 24 sind als Spreizanker ausgebildet und werden durch die eingeschraubte Schraube aufgeweitet.

Die Adapterleisten 20 nach den Figuren 8 und 9 weisen an ihrer Oberseite mehrere über die Länge äquidistant angeordnete Führungselemente 21 auf, die bei dieser zweiten Variante der Führungselemente 21 jeweils in Form eines Pyramidenstumpfes ausgebildet sind. Jeder Pyramidenstumpf ist somit als ein zu allen Seiten abgeschrägter Vorsprung ausgebildet. Mit der Oberseite der Adapterleisten 20 ist jene Seite bezeichnet, auf welche die Siebbelagsegmente 30 aufgelegt werden. Die geometrische Form dieser Vorsprünge entspricht somit einer Pyramidenstupf einer quadratischen Pyramide. Entlang der Längserstreckung der Adapterleisten 20 ist eine Mehrzahl dieser Führungselemente 21 äquidistant angeordnet.

Die Führungselemente 21 in Form von Pyramidenstümpfen weisen Abschrägungen in alle vier Himmelsrichtungen auf. Durch diese Abschrägungen wird das aufgesetzte Siebbelagsegment 30 bei der Montage automatisch in die Endmontageposition geführt.

In die Adapterleisten 20 sind Magnete 22 integriert, die der magnetischen Verbindung zwischen den Magneten 22 und dem Siebbelagsegment dienen. Es sind über der Länge der Adapterleisten 20 jeweils mehrere Magnete 22 äquidistant angeordnet. Die Anzahl der Magnete 22 und die magnetische Feldstärke der Magnete 22 wird in Abhängigkeit der Belastung gewählt und entsprechend angepasst, um einen sicheren und schwingungsfesten Halt der Siebbelagsegmente zu gewährleisten. Bei den Magneten 22 handelt es sich in dem dargestellten Ausführungsbeispiel um Permanentmagnete.

Figur 10 zeigt ein Siebbelagsegment 33 zur Montage an Adapterleisten 20 nach den Figuren 8 und 9 in mehreren Ansichten. Erkennbar sind die an der Unterseite des Siebbelagsegmentes 33 eingebrachten Ausnehmungen 34, die zu den Führungselementen 21 der Adapterleisten 20 korrespondieren und in die die Führungselemente 21 im montierten Zustand eingreifen. Mit der Unterseite des Siebbelagsegmentes 33 ist jene Seite bezeichnet, die im montierten Zustand auf der Adapterleiste 20 aufliegt.

In das Siebbelagsegment 33 sind ferromagnetische Stahlelemente 32 eingegossen, die sowohl der Versteifung des Siebbelagsegmentes 33 dienen, als auch ein ferromagnetisches Kopplungselement zur Herstellung der magnetischen Verbindung zu den Magneten 22 der Adapterleisten 20 und damit der magnetischen Befestigung der Siebbelagsegmente 33 an den Adapterleisten 20 dienen. Die eingegossenen Stahlelemente 32 schließen an der Unterseite seitlich flächenbündig mit dem Sieb des Siebbelagsegmentes 33 ab.

Figur 11 zeigt perspektivische Ansichten einer Adapterleiste 20 und eines Siebbelagsegmentes 33 mit der zweiten Variante von Führungselementen 21 in Form von Pyramidenstümpfen. Dabei stoßen jeweils zwei benachbarte Siebbelagsegmente 33 aneinander und die an beiden Siebbelagsegmenten 33 angeordneten Ausnehmungen 34, die jeweils gegenüber liegen, teilen sich eine korrespondierendes Führungselement 21 an der Adapterleiste 20.

Im Moment des Auflegens eines Siebbelagsegmentes 33 auf die Adapterleisten 20 greifen die Führungselemente 21 in die korrespondierende Ausnehmungen 33 an den Seitenkanten der Siebbelagsegmente 33 ein und führen die Siebbelagsegmente 33 entlang der Abschrägungen der Führungselement 21 automatisch in die Endmontageposition an dem Siebträger der Siebmaschine. Über die in den Adapterleisten 20 integrierten Magnete 22 weist der die Siebbelagsegmente 20 aufnehmende Siebträger der Siebmaschine dementsprechend mittelbar Magnete 22 zur magnetischen Befestigung der Siebbelagsegmente 33 auf. Die abgeschrägten Führungselemente 21 in Form von Pyramidenstümpfen wirken beim Aufsetzen der Siebbelagsegmente 33 auf die Adapterleisten 20 zur Befestigung der Siebbelagsegmente an dem Siebträger der Siebmaschine wie Gleitrampen und bewirken aufgrund der gleichzeitig wirkenden magnetischen Kräfte eine automatische Positionierung der Siebbelagsegmente 33 bei dem Auflegen der Siebbelagsegmente 33. Gleichzeitig bildet die Paarung der Führungselemente 21 der Adapterleisten 20 und der korrespondierenden Ausnehmungen 34 der Siebbelagsegmente 33 in der Endmontageposition einen Formschluss und bildet eine Schubaufnahme zur Ableitung von Schubkräften aus den Siebbelagsegmenten 33 in den die Siebbelagsegmente 33 aufnehmenden Siebträger der Siebmaschine.

In Figur 12 ist die Anordnung der Siebbelagsegmente 33 bei einer Eindeckersiebmaschine (Fig. 6a) sowie die Anordnung der Siebbelagsegmente 33 bei einer Mehrdeckersiebmaschine (Fig. 6b) abgebildet.

Figur 13 zeigt eine Seitenadapterleiste 20' in mehreren Ansichten zur Kombination mit Adapterleisten 20 mit der zweiten Variante von Führungselementen 21. Diese Seitenadapterleiste 20' ist zur Befestigung an einer Seitenwand der Siebmaschine vorgesehen und bildet den seitlichen Abschluss eines ebenen Siebbodens. Um ein Siebbelagsegment 33 nach den Figuren 10 und 11 aufzunehmen ist das Führungselement 21' der Seitenadapterleiste 20' dementsprechend als halbierter Pyramidenstumpf ausgebildet.

Alternativ zu den in den gezeigten Ausführungsbeispielen eingesetzten Permanentmagneten können schaltbare Elektromagnete zum Einsatz kommen. Ein Abschalten dieser Elektromagnete mit der Folge des Wegfalls der magnetischen Haltekraft vereinfacht die Demontage der Siebbelagsegmente erheblich.

Figur 14 zeigt die Montage bzw. Demontage eines Siebbelagsegmentes 33 mittels eines Roboterarmes 50 auf dem schwingungserregbaren Siebträger 40 einer Siebmaschine. An dem Siebträger 40 ist eine Adapterleiste 20 mit integrierten Dauermagneten angeordnet. An der das Siebbelagsegment 33 aufnehmenden Oberseite weist die Adapterleiste 20 eine Mehrzahl von äquidistant angeordneten Führungselementen 21 in Form von Pyramidenstümpfen auf. Diese Führungselemente 21 greifen im montierten Zustand des Siebbelagsegmentes 33 in korrespondierende Ausnehmungen 34 in dem Siebbelagsegment 33 ein.

Zur Montage bzw. Demontage des Siebbelagsegmentes 33 wird das Siebbelagsegment 33 mittels eines Roboterarmes 50 ergriffen und auf der Adapterleiste 20 abgelegt bzw. von der Adapterleiste 20 abgehoben. Zu diesem Zweck weist der Roboterarm 50 schaltbare Elektromagnete 51 auf, deren magnetische Haltekraft so groß ist, dass die magnetische Haltekraft der in die Adapterleisten 20 integrierten Dauermagnete überwunden werden kann.

Mittels eines Roboterarmes 50 ist somit eine automatisierte Demontage der Siebbelagsegmente 33 nach dem Erreichen der Verschleißgrenze und eine Neubelegung des Siebbodens mit neuen Siebbelagsegmenten 33 möglich. Das Ergreifen der Siebbelagsegmente 33 mittels des Roboterarmes 50 erfolgt dabei magnetisch unter Nutzung der in den Roboterarm integrierten schaltbaren Elektromagnete 51.

Alternativ oder kumulativ kann der Roboterarm Greifer und/oder Klauen aufweisen, mittels derer ein formschlüssiges und/oder kraftschlüssiges Ergreifen des Siebbelagsegmentes 33 möglich ist, um das Siebbelagsegment 33 zu montieren oder zu demontieren.

## Patentansprüche

1. Befestigungssystem zur Befestigung von auswechselbaren Siebbelagsegmenten (30, 33) an einer Siebmaschine mit zumindest einem ein oder mehrere Siebbelagsegmente (30, 33) aufnehmenden Siebträger (40), wobei an dem Siebträger (40) mittelbar oder unmittelbar ein oder mehrere Magnete (12, 22) angeordnet sind, wobei die Magnete (12, 22) mit zumindest einem in oder an jedem Siebbelagsegment (30, 33) schwingungsfest angeordneten ferromagnetischen Kopplungselement (32) zusammenwirken und hierdurch eine magnetische Verbindung zwischen den Magneten (12, 22) und dem Siebbelagsegment (30, 33) hergestellt und das Siebbelagsegment (30, 33) magnetisch an den Siebträger (40) gekoppelt wird, **dadurch gekennzeichnet, dass** der Siebträger (40) selbst und/oder zumindest ein an dem Siebträger (40) befestigter Adapter (10, 20) zumindest ein Führungselement (11, 21) aufweist, an dem das Siebbelagsegment (30, 33) bei der Montage entlanggleitet und in seine Endmontageposition an dem Siebträger (40) geführt wird.

2. Befestigungssystem nach Anspruch 1, **dadurch gekennzeichnet, dass** zumindest ein Adapter (10, 20) an dem Siebträger (40) befestigt ist, wobei der Adapter (10, 20) zumindest einen Magneten (12, 22) aufweist.

3. Befestigungssystem nach Anspruch 1, **dadurch gekennzeichnet, dass** es sich bei den Magneten (12, 22) um Permanentmagnete, insbesondere abschaltbare Permanentmagnete, oder um Elektromagnete handelt.

4. Befestigungssystem nach Anspruch 1 oder 2, **dadurch gekennzeichnet, dass** zumindest ein Adapter (10, 20) mittels einer lösbaren Schraubverbindung an dem Siebträger (40) der Siebmaschine befestigt ist, insbesondere dass der Adapter (10, 20) mittels einer von der Unterseite her betätigbaren Schraubverbindung an dem Siebträger (40) befestigt ist, wobei die Siebbelagsegmente (30, 33) an der Oberseite des Siebträgers (40) angeordnet sind.

5. Befestigungssystem nach einem der vorherigen Ansprüche, **dadurch gekennzeichnet, dass** mehrere Adapter (10, 20) an dem Siebträger (40) der Siebmaschine befestigt sind, wobei jeder Adapter (10, 20) eine Mehrzahl von insbesondere äquidistant angeordneten Magneten (12, 22) aufweist.

6. Befestigungssystem nach einem der vorherigen Ansprüche, **dadurch gekennzeichnet, dass** der Siebträger (40) und/oder mehrere Adapter (10, 20) mehrere Führungselemente (11, 21), an denen das Siebbelagsegment (30, 33) bei der Montage an dem Siebträger (40) entlanggleitet und in seine Endmontageposition geführt wird, aufweist/aufweisen.

7. Befestigungssystem nach einem der vorherigen Ansprüche, **dadurch gekennzeichnet, dass** die Führungselemente (11, 21) durch Vorsprünge mit schrägen Ebenen an dem Siebträger (40) und/oder an den Adaptern (10, 20) gebildet sind, die in korrespondierende Ausnehmungen (31, 34) an dem Siebbelagsegment (30, 33) eingreifen und ein Entlanggleiten an den schrägen Ebenen in die Endmontageposition des Siebbelagsegmentes (30, 33) bewirken.

8. Befestigungssystem nach einem der vorherigen Ansprüche, **dadurch gekennzeichnet, dass** die Führungselemente durch Ausnehmungen mit schrägen Ebenen an dem Siebträger (40) und/oder an Adaptern (10, 20) gebildet sind, in die korrespondierende Vorsprünge an dem Siebbelagsegment (30, 33) eingreifen und ein Entlanggleiten an den schrägen Ebenen in die Endmontageposition des Siebbelagsegmentes (30, 33) bewirken.

9. Befestigungssystem nach einem der vorherigen Ansprüche, **dadurch gekennzeichnet, dass** die Führungselemente (11, 21) durch Kegel und/oder Kegelstümpfe und/oder Pyramiden und/oder Pyramidenstümpfe und/oder Leisten, insbesondere Dreieckleisten oder Leisten mit halbkreisförmigem Querschnitt, gebildet sind, die mit korrespondierenden Ausnehmungen zusammenwirken.

10. Befestigungssystem nach einem der vorherigen Ansprüche, **dadurch gekennzeichnet, dass** ein oder mehrere ferromagnetische Kopplungselemente (32) in jedem Siebbelagsegment (30, 33) eingegossen sind und/oder dass das ferromagnetische Kopplungselement (32) durch das Siebbelagsegment (30, 33) selbst gebildet ist.

11. Befestigungssystem nach einem der vorherigen Ansprüche, **dadurch gekennzeichnet, dass** ein Siebbelagsegment (30, 33) aus Kunststoff, insbesondere Polyurethan, besteht und ferromagnetische Elemente (32) und/oder ferromagnetische Bleche und/oder ferromagnetische Winkel und/oder ferromagnetisches Drahtgewebe in die Materialmatrix des Siebbelagsegmentes (30, 33) eingegossen sind/ist, um eine magnetische Befestigung des Siebbelagsegmentes (30, 33) zu ermöglichen.

12. Befestigungssystem nach einem der vorherigen Ansprüche, **dadurch gekennzeichnet, dass** der Siebträger (40) mehrere Siebträgerabschnitte und/oder mehrere Adapter (10, 20) mit einer regelmäßigen Anordnung aufweist, die mehrere Felder zur Aufnahme jeweils eines Siebbelagsegmentes (30, 33) ausbilden, wobei die Siebbelagsegmente (30, 33) eine quadratische oder rechteckige oder trapezförmige Grundform aufweisen und/oder wobei die Siebbelagsegmente (30, 33) einen Umfangsabschnitt eines Zylindermantels oder eines Kegelstumpfmantels bilden.

13. Siebmaschine mit zumindest einem Siebträger (40) zur Aufnahme einer Mehrzahl von Siebbelagsegmenten (30, 33), **dadurch gekennzeichnet, dass** die Siebmaschine ein Befestigungssystem nach einem der vorherigen Ansprüche aufweist.

14. Siebmaschine nach Anspruch 13, **dadurch gekennzeichnet, dass** es sich bei der Siebmaschine um eine Ein- oder Mehrdeckersiebmaschine mit zumindest einem schwingungserregbaren Siebträger (40) zur Aufnahme einer Mehrzahl von Siebbelagsegmenten (30, 33) zur Bildung zumindest eines Siebbodens handelt.

15. Siebmaschine nach Anspruch 13, **dadurch gekennzeichnet, dass** es sich bei der Siebmaschine um eine Trommelsiebmaschine handelt, bei dem mehrere Siebbelagsegmente (30, 33) eine zylinderförmige oder kegelstumpfförmige rotatorisch antreibbare Siebtrommel bilden.
